# EUROPÄISCHE PATENTSCHRIFT

(11) **EP 3 887 246 B1**
(45) Veröffentlichungstag und Bekanntmachung des Hinweises auf die Patenterteilung: **26.11.2025**
(21) Anmeldenummer: 19813296.1
(22) Anmeldetag: 29.11.2019
(51) Int. Cl.: B63H 25/38, B63H 5/08

(54) **RUDER FÜR SCHIFFE UND DOPPELPROPELLERSCHIFF MIT ZWEI RUDERN**
RUDDER FOR SHIPS AND DOUBLE PROPELLER SHIP COMPRISING TWO RUDDERS
GOUVERNAIL POUR NAVIRES ET NAVIRE À DOUBLE HÉLICE COMPRENANT DEUX GOUVERNAILS

(30) Priorität: 29.11.2018 DE 202018106796 U; 17.05.2019 DE 202019102807 U
(43) Veröffentlichungstag der Anmeldung: 06.10.2021
(73) Patentinhaber: Becker Marine Systems GmbH, 21079 Hamburg (DE)
(72) Erfinder: KUHLMANN, Henning, 21079 Hamburg (DE)
(74) Vertreter: RGTH
(86) Internationale Anmeldenummer: PCT/EP2019/083065
(87) Internationale Veröffentlichungsnummer: WO 2020/109540

(56) Entgegenhaltungen:
- EP-A1- 2 163 472
- JP-A- 2016 107 715

## Beschreibung

Die vorliegende Erfindung betrifft ein Ruder für Doppelpropellerschiffe, wobei das Ruder ausgebildet ist, im Nachstrom eines Propellers eines Doppelpropellerschiffes angeordnet zu werden, und wobei das Ruder einen oberen Ruderabschnitt und einen unteren Ruderabschnitt umfasst. Ferner betrifft die vorliegende Erfindung ein Doppelpropellerschiff umfassend einen Schiffsrumpf, zwei Propeller und zwei Ruder.

### Technologischer Hintergrund

Zum Steuern von Schiffen werden im Nachstrom eines Propellers angeordnete Ruder genutzt. Wird ein solches Ruder gelegt, das heißt ausgelenkt oder verschwenkt, so wirkt aufgrund des das Ruder umströmenden Wassers auf das Ruder eine Auftriebskraft, welche zu einer Fahrtrichtungsänderung des Schiffes führt.

Insbesondere bei großen und mittelgroßen Schiffen müssen die Ruder besonders groß sein, um die zur Erzielung einer ausreichenden Lenkwirkung benötigte Auftriebskraft erzeugen zu können. Der durch die Größe bedingte Strömungswiderstand großer Ruder wirkt sich jedoch nachteilig auf die Effizienz und den Brennstoffverbrauch der Schiffe aus.

Ferner sind Doppelpropellerschiffe bekannt, welche zwei Propeller aufweisen. In der Regel befinden sich ein erster Propeller auf der Backbordseite und ein zweiter Propeller auf der Steuerbordseite des Schiffsrumpfes. Im Nachstrom hinter den beiden Propellern ist jeweils ein Ruder angeordnet. Der Schiffsrumpf beeinflusst die Strömung des Wassers im Bereich der seitlich am Schiffrumpf angeordneten Propeller und Ruder, wodurch zusätzliche Verwirbelungen der Strömungen und insbesondere der Propellernachströme auftreten. Diese Verwirbelungen wirken sich ebenfalls nachteilig auf die Effizienz der Propeller und der Ruder aus.

Es besteht daher im Stand der Technik der Bedarf nach einem Ruder, insbesondere für Doppelpropellerschiffe, mit welchem der Strömungswiderstand und die Verwirbelungen im Propellernachstrom verringert werden.

Aus der WO 2010/116799 A1 ist eine Kombination eines mit einem Ruderschaft verbundenen vertikalen Ruders mit mehreren beidseitig einer Mittelebene des vertikalen Ruders angeordneten Hilfsrudern für ein Einpropellerschiff bekannt. Die Hilfsruder sind über eine Ruderbirne mit dem vertikalen Ruder verbunden.

Die KR 10-2015-0008568 A offenbart ein Ruder mit einem oberen Abschnitt und einem unteren Abschnitt, wobei der untere Abschnitt eine gegabelte Ausgestaltung mit beidseitig einer Mittelebene angeordneten Hilfsrudern aufweist.

Aus der EP 3 103 715 A1 ist eine Steuervorrichtung für Schiffe bekannt, wobei zwei Steuerruder beidseitig eines Propellers eines Schiffes angeordnet sind. Die Steuerruder sind jeweils um eine außerhalb des Ruders verlaufende Achse verschwenkbar.

Aus der FR 1 106 851 A ist eine Ruderanlage bekannt, bei der zwei Steuerruder im Wesentlichen halbkreisförmig ausgebildet sind, und wobei der Nachstrom eines Propellers zwischen den halbkreisförmig ausgebildeten Rudern hindurchströmt.

Aus der US 5,697,315 A ist ein Schiffsruder bekannt, welches ein im Wesentlichen s-förmiges Ruderblatt aufweist.

Die KR 10-2013-0055876 A offenbart ein Doppelpropellerschiff mit je einem im Nachstrom der Propeller angeordneten Ruder, wobei das jeweilige Ruder unter einem Winkel α zu einer Vertikalrichtung ausgerichtet ist.

Aus der JP 2016-107715 A ist ein Doppelpropellerschiff mit einem Paar von Ruderkörpern bekannt, die über entsprechende Drehwellen drehbar an einem Rumpf gelagert sind. Die oberen Abschnitte der Ruder sind so angeordnet, dass diese vertikal verlaufen. Die unteren Abschnitte der Ruder sind zur Außenseite des Rumpfs hin geneigt.

Die EP 2 163 472 A1 offenbart eine Antriebs- und Steuerungseinrichtung für ein Schiff, wobei die Anordnung einen Schraubenpropeller und ein Ruder, das hinter dem Propeller angeordnet ist, aufweist. Eine Verkleidung am hinteren Ende des Propellers und ein birnenförmiger, an einem Ruderblatt des Ruders angeordneter Körper bilden einen stromlinienförmigen Körper aus, der bis auf einen schmalen Spalt zwischen der Verkleidung und dem birnenförmigen Körper durchgehend ausgebildet ist.

### Darstellung der Erfindung: Aufgabe, Lösung, Vorteile

Der vorliegenden Erfindung liegt die Aufgabe zugrunde, ein Ruder für Doppelpropellerschiffe bereitzustellen, mit welchem der Strömungswiderstand des Ruders und die Verwirbelungen des Nachstroms eines Propellers verringert werden.

Ferner liegt der vorliegenden Erfindung die Aufgabe zugrunde, ein Doppelpropellerschiff bereitzustellen, mit dem die vorgenannten Vorteile erzielt werden.

Zur Lösung der der Erfindung zugrundeliegenden Aufgabe wird ein Ruder für Doppelpropellerschiffe vorgeschlagen, wobei das Ruder ausgebildet ist, im Nachstrom eines Propellers eines Doppelpropellerschiffes angeordnet zu werden, wobei das Ruder einen oberen Ruderabschnitt und einen unteren Ruderabschnitt umfasst, wobei der untere Ruderabschnitt zu einer Seite des Ruders gebogen oder abgewinkelt ist, wobei ferner genau ein unterer Ruderabschnitt vorgesehen ist, wobei zwischen dem oberen Ruderabschnitt und dem unteren Ruderabschnitt ein Übergangsbereich vorgesehen ist, wobei der Übergangsbereich teilbogenförmig, teilringförmig oder keilförmig ausgebildet ist, wobei der Übergangsbereich im am Doppelpropellerschiff angeordneten Zustand des Ruders auf Höhe der Propellerachse liegt, sodass der obere Ruderabschnitt oberhalb der Propellerachse und der untere Ruderabschnitt unterhalb der Propellerachse liegt, und wobei der obere Ruderabschnitt eine Saugseite und eine Druckseite aufweist und/oder wobei der untere Ruderabschnitt eine Saugseite und eine Druckseite aufweist, sodass im am Doppelpropellerschiff angeordneten Zustand des Ruders einer durch eine Beeinflussung des Nachstroms durch einen Schiffsrumpf des Doppelpropellerschiffs hervorgerufenen, seitlich in Richtung einer Schiffsmittelebene wirkenden Auftriebskraft entgegengewirkt wird.

Das erfindungsgemäße Ruder ist insbesondere für mittelgroße und große Schiffe, wie Schlepper, Fähren, Passagierschiffe, Tanker und Containerschiffe, geeignet.

Der erfindungsgemäße Propeller ist ausgebildet, im Nachstrom eines Propellers eines Doppelpropellerschiffes angeordnet zu werden. Insbesondere ist das Ruder nicht dazu ausgebildet oder vorgesehen, außerhalb des Nachstroms eines Propellers angeordnet zu werden. Weiter insbesondere ist das Ruder nicht für eine Anordnung im Wesentlichen seitlich eines Propellers eines Schiffes vorgesehen oder ausgebildet.

Ein wesentlicher Aspekt des erfindungsgemäßen Ruders der vorliegenden Erfindung besteht darin, dass genau ein unterer Ruderabschnitt vorgesehen ist. Insbesondere weist das Ruder keine zwei oder mehr untere Ruderabschnitte auf. Im an einem Doppelpropellerschiff im Nachstrom eines Propellers angeordneten Zustand ist der obere Ruderabschnitt vertikal oberhalb der Propellerachse angeordnet. Der untere Ruderabschnitt ist entsprechend unterhalb der Propellerachse angeordnet. Eine gedachte horizontale Ebene, welche die Propellerachse enthält, teilt gewissermaßen das Ruder im am Doppelpropellerschiff angeordneten Zustand in eine obere und eine untere Hälfte, wobei der obere Ruderabschnitt der oberen Hälfte entspricht und der untere Ruderabschnitt der unteren Hälfte entspricht. Es ist zu beachten, dass im Falle eines nicht horizontal verlaufenden Nachstromfelds bzw. einer nicht horizontal verlaufenden Nachstromhose die obere Hälfte und die untere Hälfte bzw. der obere Ruderabschnitt und der untere Ruderabschnitt durch eine gedachte Ebene durch das Zentrum des Nachstromfelds oder der Nachstromhose bestimmt werden kann. Abweichungen von einem horizontal verlaufenden Nachstromfeld bzw. einer horizontal verlaufenden Nachstromhose können durch Einflüsse des Schiffrumpfs auftreten, welche dem Nachstromfeld oder der Nachstromhose eine vertikal nach oben und/oder zur Schiffsachse gerichtete Geschwindigkeitskomponente aufzwingen.

Durch das Vorsehen genau eines unteren Ruderabschnitts wird die vom Wasser, insbesondere vom Nachstrom, angeströmte Fläche des Ruders verringert, sodass gegenüber aus dem Stand der Technik bekannten Rudern mit mehreren Hilfs- oder Stabilisierungsrudern der Strömungswiderstand verringert wird.

Erfindungsgemäß ist vorgesehen, dass das Ruder einen oberen Ruderabschnitt und einen unteren Ruderabschnitt umfasst, wobei der untere Ruderabschnitt zu einer Seite des Ruders gebogen oder abgewinkelt ist.

In einem am Doppelpropellerschiff angeordneten Zustand und einer Neutralstellung des Ruders ist der obere Ruderabschnitt in einer Hinteransicht des Ruders im Wesentlichen vertikal ausgerichtet. Der unterhalb des oberen Ruderabschnittes angeordnete untere Ruderabschnitt ist hingegen nicht vertikal ausgerichtet, sondern ist in einem Winkel zu dem oberen Ruderabschnitt beziehungsweise der Vertikalen ausgerichtet. Mit anderen Worten steht der untere Ruderabschnitt in einem Winkel zu einer gedachten, in vertikaler Richtung nach unten geradlinigen Verlängerung des oberen Ruderabschnitts. Insbesondere ist ein Großteil des unteren Ruderabschnitts seitlich der gedachten Verlängerung des oberen Ruderabschnitts angeordnet.

Der untere Ruderabschnitt kann zu einer Seite des Ruders abgewinkelt oder gebogen ausgebildet sein. In einer gebogenen Ausgestaltung weist der untere Ruderabschnitt eine kontinuierliche oder variable Krümmung zu einer Seite des Ruders auf. Bei einer abgewinkelten Ausgestaltung sind sowohl der obere als auch der untere Ruderabschnitt im Wesentlichen gerade ausgebildet und das Ruder weist am Übergang zwischen oberem und unterem Ruderabschnitt einen Knick auf.

Aufgrund des zu einer Seite des Ruders gebogenen oder abgewinkelten unteren Ruderabschnitts werden insbesondere bei der Verwendung des erfindungsgemäßen Ruders an einem Doppelpropellerschiff die Verwirbelungen im Propellernachstrom verringert. Da bei einem Doppelpropellerschiff aufgrund der seitlichen Anordnung jedes Propellers neben dem Schiffsrumpf eine einseitige Beeinflussung des strömenden Wassers, insbesondere des Nachstroms des Propellers, auftritt, ist das erfindungsgemäße Ruder mit genau einem zu einer Seite des Ruders gebogenen oder abgewinkelten unteren Ruderabschnitt besonders geeignet, die Verwirbelungen zu verringern.

Zudem kann durch die Verringerung der Verwirbelungen im strömenden Wasser, insbesondere im Propellernachstrom, die Effizienz des Ruders gesteigert werden, sodass das Ruder im Vergleich zu bekannten Rudern eine geringere Höhe aufweisen kann. Ferner wird es möglich, eine geringere Ruderdicke des Ruders vorzusehen. Diese Maßnahmen führen zu einem geringeren Strömungswiderstand und zu verringerten Herstellungskosten.

Bevorzugt sind der obere Ruderabschnitt und/oder der untere Ruderabschnitt im Wesentlichen gerade ausgebildet. Insbesondere sind der obere Ruderabschnitt und/oder der untere Ruderabschnitt nicht gekrümmt oder s-förmig ausgebildet.

Bevorzugt ist vorgesehen, dass der obere Ruderabschnitt einen Aufnahmeraum zur Aufnahme eines Ruderschafts aufweist.

Das Ruder kann somit über den oberen Ruderabschnitt und einen in den oberen Ruderabschnitt eingeführten und dort befestigten Ruderschaft an einem Doppelpropellerschiff befestigt, aufgehängt oder gelagert werden. Insbesondere bevorzugt verläuft die Dreh- oder Schwenkachse des Ruders durch den oberen Ruderabschnitt, sodass die Dreh- oder Schwenkachse des Ruders nicht außerhalb des Ruders liegt.

Mit weiterem Vorteil kann vorgesehen sein, dass das Ruder keine Hilfsruder oder Stabilisierungsruder aufweist, und/oder dass der untere Ruderabschnitt kein Hilfsruder oder Stabilisierungsruder ist.

Der untere Ruderabschnitt ist somit kein Hilfs- oder Stabilisierungsruder. Insbesondere ist der untere Ruderabschnitt mit Ausnahme seiner bezüglich des oberen Ruderabschnitts gebogenen oder abgewinkelten Ausbildung oder Ausrichtung bevorzugt wie ein herkömmlicher unterer Ruderabschnitt ausgebildet und weist im Wesentlichen dementsprechende Abmessungen auf. Demgegenüber sind Hilfsruder und Stabilisierungsruder wesentlich kleiner ausgebildet und dienen weniger der Änderung der Fahrtrichtung eines Schiffes als der Stabilisierung der Lage des Schiffs im Wasser.

Weiter bevorzugt kann vorgesehen sein, dass der untere Ruderabschnitt in einem Winkel zu dem oberen Ruderabschnitt steht.

Der Winkel zwischen dem unteren Ruderabschnitt und dem oberen Ruderabschnitt kann zu beiden Seiten des Ruders zwischen den auf der jeweiligen Seite angeordneten Seitenwänden des Ruders bestimmt werden.

Bevorzugt ist vorgesehen, dass der obere Ruderabschnitt sich in einer oberen Erstreckungsebene erstreckt, wobei die obere Erstreckungsebene besonders bevorzugt parallel zu einer oberen Anströmkante und/oder zu einer oberen Endleiste des Ruders verläuft, und dass der untere Ruderabschnitt sich in einer unteren Erstreckungsebene erstreckt, wobei die untere Erstreckungsebene besonders bevorzugt parallel zu einer unteren Anströmkante und/oder zu einer unteren Endleiste des Ruders verläuft, wobei die untere Erstreckungsebene in dem Winkel zu der oberen Erstreckungsebene steht.

Bevorzugt weist das Ruder im oberen Ruderabschnitt eine obere Anströmkante und gegebenenfalls eine obere Endleiste auf. Ferner weist das Ruder im unteren Ruderabschnitt eine untere Anströmkante und gegebenenfalls eine untere Endleiste auf. Ferner weisen sowohl der obere Ruderabschnitt als auch der untere Ruderabschnitt Seitenwände auf.

Die obere Erstreckungsebene und die untere Erstreckungsebene entsprechen im Wesentlichen der jeweiligen Mittelebene des oberen Ruderabschnitts und des unteren Ruderabschnitts. Im am Doppelpropellerschiff angeordneten Zustand ist die obere Erstreckungsebene im Wesentlichen senkrecht ausgerichtet. Ferner liegt in der oberen Erstreckungsebene im am Doppelpropellerschiff angeordnetem Zustand die Drehachse beziehungsweise Schwenkachse des Ruders, das heißt der Ruderschaft. Bei einem symmetrischen oberen Ruderabschnitt liegen ferner auch die obere Anströmkante und/oder die obere Endleiste in der oberen Erstreckungsebene. Das Profil des oberen Ruderabschnitts ist bei einem symmetrischen oberen Ruderabschnitt symmetrisch zu der oberen Erstreckungsebene. Die untere Erstreckungsebene im unteren Ruderabschnitt ist entsprechend zu definieren und verläuft in etwa entlang einer Mittelebene des unteren Ruderabschnitts, wobei im Falle eines symmetrischen unteren Ruderabschnittes die untere Erstreckungsebene das Profil, insbesondere über die gesamte Höhe, des unteren Ruderabschnitts symmetrisch teilt. Falls der untere Ruderabschnitt kontinuierlich gebogen ausgebildet ist, so wird die untere Erstreckungsebene derart gewählt, dass diese im Bereich der Spitze, bzw. des freien Endes des unteren Ruderabschnittes tangential an der durch die Profilsehnen gebildeten Fläche im unteren Ruderabschnitt anliegt. Die von den Profilsehnen gebildete Fläche im unteren Ruderabschnitt wird gebildet, indem die Profilsehnen von der Spitze des unteren Ruderabschnittes bis zum Übergang zu dem oberen Ruderabschnitt zu einer Fläche verbunden werden.

Bevorzugt ist somit der Winkel zwischen dem oberen Ruderabschnitt und dem unteren Ruderabschnitt jener Winkel, unter dem die untere Erstreckungsebene zu der oberen Erstreckungsebene steht.

Ferner kann vorgesehen sein, dass der Winkel zwischen 5° und 35°, bevorzugt zwischen 10° und 30°, insbesondere bevorzugt zwischen 15° und 25°, ganz besonders bevorzugt 20°, beträgt.

Durch die bevorzugten Winkelbereiche wird, insbesondere bei einem Doppelpropellerschiff, zum einen sichergestellt, dass die von dem Einfluss des Schiffrumpfes auf den Propellernachstrom herrührenden Verwirbelungen in einem ausreichenden Maße verringert werden. Zum anderen ist die vertikale Komponente der Auftriebskraft des unteren Ruderabschnitts bei den bevorzugten Winkelbereichen derart gering, dass die Stabilität der Lage des Schiffes im Wasser nicht nachteilig beeinflusst wird.

Zwischen dem oberen Ruderabschnitt und dem unteren Ruderabschnitt ist ein Übergangsbereich vorgesehen, wobei der Übergangsbereich teilbogenförmig, teilringförmig oder keilförmig ausgebildet ist.

In einer ersten Ausführungsform mit einem zu einer Seite des Ruders abgewinkelten unteren Ruderabschnitt kann zwischen dem oberen Ruderabschnitt und dem unteren Ruderabschnitt gewissermaßen ein Knick ausgebildet sein. Der Übergangsbereich zwischen dem unteren Ruderabschnitt und dem oberen Ruderabschnitt ist dann in einer Hinteransicht im Wesentlichen keilförmig ausgebildet, wobei die Spitze des Keils zu der Seite des Ruders gerichtet ist, in die der untere Ruderabschnitt abgewinkelt ist. Durch Vorsehen eines in etwa keilförmigen Übergangsbereiches können der obere Ruderabschnitt und der untere Ruderabschnitt im Wesentlichen mit aus dem Stand der Technik bekannten Verfahren hergestellt werden.

Darüber hinaus ist es jedoch auch möglich, dass der obere Ruderabschnitt in den unteren Ruderabschnitt über einen teilbogenförmig beziehungsweise teilringförmig ausgebildeten Übergangsbereich in den unteren Ruderabschnitt übergeht. In einer Hinteransicht auf ein an einem Doppelpropellerschiff angeordnetes Ruder in der Neutrallage ist die Projektion des Übergangsbereichs dann wie ein Ausschnitt aus einem Bogen oder aus einem Ring geformt. Im Fall eines mit einer konstanten oder nicht konstanten Krümmung ausgebildeten unteren Ruderabschnittes kann der Übergangsbereich bis an die Spitze bzw. das freistehende Ende des unteren Ruderabschnittes reichen und zumindest einen Teil des unteren Ruderabschnittes ausbilden.

Ferner bevorzugt kann vorgesehen sein, dass der teilbogenförmig oder teilringförmig ausgebildete Übergangsbereich einen Krümmungsradius zwischen 0,1 m und 10,0 m, bevorzugt zwischen 0,5 m und 5,0 m, insbesondere bevorzugt zwischen 1,0 m und 2,0 m, aufweist.

Der Übergangsbereich liegt im am Doppelpropellerschiff angeordneten Zustand des Ruders auf Höhe der Propellerachse, sodass der obere Ruderabschnitt oberhalb der Propellerachse und der untere Ruderabschnitt unterhalb der Propellerachse liegt.

Mit besonderem Vorteil weist das Ruder in einer Seitenansicht von dem oberen Ende des oberen Ruderabschnitts, insbesondere der Ruderwurzel, zu der Spitze des unteren Ruderabschnitts eine Höhe zwischen 5 m und 10 m, bevorzugt zwischen 6 m und 9 m, insbesondere bevorzugt zwischen 7 m und 8 m, auf.

Erfindungsgemäß ist vorgesehen, dass der obere Ruderabschnitt eine Saugseite und eine Druckseite aufweist und/oder dass der untere Ruderabschnitt eine Saugseite und eine Druckseite aufweist.

Insbesondere bei Anordnung des Ruders an einem Doppelpropellerschiff ist eine Ausgestaltung des oberen Ruderabschnitts und/oder des unteren Ruderabschnitts mit einer Saugseite und einer Druckseite vorteilhaft. Bei einem Doppelpropellerschiff beeinflusst der Schiffsrumpf den Nachstrom jedes Propellers derart, dass dieser eine vertikal nach oben und/oder zur Schiffsmittelebene hin gerichtete Geschwindigkeitskomponente aufweist. Diese Geschwindigkeitskomponenten führen zu einer schrägen Anströmung des Ruders, wodurch eine insbesondere seitlich in Richtung der Schiffsmittelebene gerichtete Auftriebskraft wirkt. Durch Ausgestaltung des oberen Ruderabschnitts und/oder des unteren Ruderabschnitts mit einer Saug- und einer Druckseite kann dieser ständigen, seitlich wirkenden Auftriebskraft entgegengewirkt werden.

Besonders bevorzugt sind die Saugseiten des oberen Ruderabschnitts und des unteren Ruderabschnitts auf der gleichen Seite des Ruders angeordnet. Jedoch ist auch eine Ausgestaltung denkbar, bei der die Saugseite des oberen Ruderabschnitts gegenüberliegend zu der Saugseite des unteren Ruderabschnitts angeordnet ist.

Mit weiterem Vorteil kann vorgesehen sein, dass eine erste Höhe des oberen Ruderabschnitts um einen Faktor zwischen 1 und 2, bevorzugt zwischen 1,1 und 1,8, weiter bevorzugt zwischen 1,2 und 1,5, insbesondere bevorzugt zwischen 1,3 und 1,4, größer als eine zweite Höhe des unteren Ruderabschnitts ist.

Die erste Höhe des oberen Ruderabschnitts wird dabei von der Ruderwurzel bis zum Übergangsbereich entlang der Seitenwand oder der oberen Erstreckungsebene gemessen. Die zweite Höhe des unteren Ruderabschnitts wird von dem Übergangsbereich entlang der Seitenwand oder der unteren Erstreckungsebene bis zur Spitze bzw. zum freien Ende des unteren Ruderabschnitts gemessen.

Mit weiterem Vorteil kann vorgesehen sein, dass der obere und/oder der untere Ruderabschnitt twistierte Ruderabschnitte sind.

Ein twistierter Ruderabschnitt zeichnet sich dadurch aus, dass die Anströmkante und/oder die Endleiste des jeweiligen Ruderabschnittes bezüglich der Mittelebene oder Erstreckungsebene des Ruderabschnittes seitlich nach Backbord oder Steuerbord versetzt ist.

Durch das Vorsehen twistierter Ruderabschnitte kann ein Auftreten von Kavitation und ein Ablösen der Strömung von dem jeweiligen Ruderabschnitt verringert oder verhindert werden.

Mit weiterem Vorteil kann vorgesehen sein, dass das Ruder eine Ruderbirne umfasst, wobei die Ruderbirne bevorzugt am Übergangsbereich angeordnet ist.

Bevorzugt ist die Ruderbirne am Übergangsbereich angeordnet, sodass die Ruderbirne im am Doppelpropellerschiff angeordneten Zustand auf Höhe der Propellerachse angeordnet ist.

Besonders vorteilhaft ist vorgesehen, dass das Ruder ein Flossenruder ist und eine, insbesondere angelenkte, Flosse umfasst, wobei die Flosse bevorzugt nur am oberen Ruderabschnitt angeordnet ist.

Wenn eine angelenkte Flosse vorgesehen ist, so umfasst diese Flosse die Endleiste des Ruders. Mit besonderem Vorteil ist nur am oberen Ruderabschnitt eine Flosse vorgesehen. Dadurch, dass nur am oberen Ruderabschnitt eine Flosse vorgesehen ist, wird die Fläche der Ruderflosse gegenüber bekannten Ruderflossen verringert. Eine verringerte Fläche der Ruderflosse führt zu einem weniger aggressiven Anstieg der Auftriebskraft bei einem Verschwenken der Ruderflosse, also zu einer flacheren Kennlinie für den Zusammenhang von Auftriebskraft und Verschwenkwinkel, wodurch ein ruhigeres Steuerverhalten erzielt wird.

Eine weitere Lösung der der Erfindung zugrundeliegenden Aufgabe liegt in der Bereitstellung eines Doppelpropellerschiffes umfassend einen Schiffsrumpf, zwei Propeller und zwei vorbeschriebene Ruder, wobei ein erstes Ruder im Nachstrom eines ersten Propellers angeordnet ist, und wobei ein zweites Ruder im Nachstrom eines zweiten Propellers angeordnet ist.

Bevorzugt befindet sich ein erster Propeller auf der Steuerbordseite und ein erstes Ruder ist im Nachstrom des ersten Propellers auf der Steuerbordseite angeordnet und ein zweiter Propeller befindet sich auf der Backbordseite des Schiffsrumpfes und in dem Nachstrom des zweiten Propellers ist ein zweites Ruder angeordnet.

Das vorbeschriebene Ruder bewirkt am Doppelpropellerschiff eine besonders günstige Reduktion der Verwirbelungen im Nachstrom des jeweiligen Propellers.

Mit Vorteil kann vorgesehen sein, dass das erste Ruder spiegelsymmetrisch zu dem zweiten Ruder ausgebildet ist.

Mit weiterem Vorteil kann vorgesehen sein, dass die unteren Ruderabschnitte des ersten Ruders und des zweiten Ruders zum Schiffsrumpf hin gebogen oder abgewinkelt sind.

Die unteren Ruderabschnitte des ersten Ruders und des zweiten Ruders sind somit zum Schiffsrumpf hin gebogen oder abgewinkelt und folgen damit in einer Hinteransicht auf das Schiffsheck in etwa der Linie des Schiffsrumpfes. Da der Schiffsrumpf den Nachstrom des jeweiligen Propellers beeinflusst und zu zusätzlichen Verwirbelungen führt, können diese Verwirbelungen durch diese Ausgestaltung besonders vorteilhaft reduziert werden.

Mit weiterem Vorteil kann vorgesehen sein, dass die oberen Ruderabschnitte der zwei Ruder jeweils eine Saugseite und eine Druckseite aufweisen, wobei die Saugseiten auf der dem Schiffrumpf abgewandten Seite der Ruder angeordnet sind.

Insbesondere ist es vorteilhaft, wenn das Doppelpropellerschiff ausgebildet ist, zum Steuern nach Steuerbord, bevorzugt nur, ein backbordseitiges Ruder zu legen und zum Steuern nach Backbord, bevorzugt nur, ein steuerbordseitiges Ruder zu legen.

Eine noch weitere Lösung der der Erfindung zugrundeliegenden Aufgabe besteht in der Verwendung eines vorbeschriebenen Ruders an einem Doppelpropellerschiff.

### Kurze Beschreibung der Figuren

Die Erfindung wird nachstehend anhand der Figuren näher erläutert. Es zeigen:
- Fig. 1: eine perspektivische Darstellung eines Ruders mit einem abgewinkelten unteren Ruderabschnitt,
- Fig. 2: eine Seitenansicht eines Ruders mit einem abgewinkelten unteren Ruderabschnitt,
- Fig. 3: eine Hinteransicht eines Ruders mit einem abgewinkelten unteren Ruderabschnitt,
- Fig. 4: eine Ansicht von unten auf ein Ruder mit einem abgewinkelten unteren Ruderabschnitt,
- Fig. 5: eine Hinteransicht eines weiteren Ruders mit einem gebogenen unteren Ruderabschnitt, und
- Fig. 6: eine Hinteransicht auf ein Doppelpropellerschiff mit zwei Rudern.

### Ausführliche Beschreibung der Figuren

Fig. 1 ist eine perspektivische Ansicht eines Ruders 100 mit einem oberen Ruderabschnitt 10 und einem unteren Ruderabschnitt 11. Der untere Ruderabschnitt 11 ist zu einer Seite 12 des Ruders 100 abgewinkelt ausgebildet. Das Ruder 100 weist genau einen oberen Ruderabschnitt 10 und genau einen unteren Ruderabschnitt 11 auf, wobei insbesondere unterhalb des oberen Ruderabschnitts 10 neben dem einzigen unteren Ruderabschnitt 11 kein weiterer Ruderabschnitt angeordnet ist. Am hinteren Ende 13 des oberen Ruderabschnittes 10 ist eine gegenüber dem oberen Ruderabschnitt 10 schwenkbar angelenkte Flosse 14 angeordnet. Für eine Verschwenkung der angelenkten Flosse 14 ist am oberen Ende 15 der Flosse 14 eine Gleitschwenkkolbenanlenkung 16 befestigt, in welcher ein nicht dargestellter und mit einem Schiffrumpf verbundenener Gleitschwenkkolben anordbar ist.

Der obere Ruderabschnitt 10 umfasst eine obere Anströmkante 17. Eine obere Endleiste 18 des oberen Ruderabschnitts 10 ist Teil der Flosse 14. Der untere Ruderabschnitt 11 weist eine untere Anströmkante 19 und eine untere Endleiste 20 auf. Zwischen den Anströmkanten 17, 19 und den Endleisten 18, 20 erstrecken sich am oberen Ruderabschnitt 10 und am unteren Ruderabschnitt 11 Seitenwände 21. Im Bereich der größten Profildicke ist im oberen Ruderabschnitt 10 ein Aufnahmeraum 40 zur Aufnahme eines Ruderschafts vorgesehen.

Fig. 2 zeigt das Ruder 100 der Fig. 1 in einer seitlichen Ansicht aus Richtung der Seite 12, in die der untere Ruderabschnitt 11 abgewinkelt ist. Deutlich erkennbar ist, dass die angelenkte Flosse 14 nur mit dem oberen Ruderabschnitt 10 verschwenkbar verbunden ist.

Fig. 3 ist eine Hinteransicht auf das Ruder 100 der Fig. 1 und 2. Zwischen dem oberen Ruderabschnitt 10 und dem unteren Ruderabschnitt 11 ist ein Übergangsbereich 22 vorgesehen, welcher in etwa keilförmig ausgebildet ist. Oberhalb und unterhalb des Übergangsbereichs 22 sind der obere Ruderabschnitt 10 und der untere Ruderabschnitt 11 angeordnet, wobei die keilförmige Ausgestaltung des Übergangsbereichs 22 bewirkt, dass der untere Ruderabschnitt 11 zu einer Seite 12, welche in der Ausgestaltung der Fig. 1 bis 3 die Steuerbordseite 23 ist, abgewinkelt ist. Durch die keilförmige Ausgestaltung des Übergangsabschnitts 22 weist das Ruder 100 zudem zwischen dem oberen Ruderabschnitts 10 und dem unteren Ruderabschnitts 11 einen Knick 24 auf. Der obere Ruderabschnitt 10 erstreckt sich in einer oberen Erstreckungsebene 25, welche in etwa der Mittelebene 26 des oberen Ruderabschnittes 10 entspricht. Analog erstreckt sich der untere Ruderabschnitt 11 in einer unteren Erstreckungsebene 27, welche in etwa der Mittelebene 28 des unteren Ruderabschnitts 11 entspricht. Die obere Erstreckungsebene 25 und die untere Erstreckungsebene 27 stehen in einem Winkel 29 von circa 20° zueinander. Entlang der Erstreckungsebenen 25 und 27 können auch eine erste Höhe 37 des oberen Ruderabschnitts 10 und eine zweite Höhe 38 des unteren Ruderabschnitts 11 bestimmt werden, wobei die erste Höhe 37 um einen Faktor zwischen 1,2 und 1,5 größer ist, als die zweite Höhe 38. Die Gesamthöhe 39 des Ruders 100 beträgt ca. 7 m.

Fig. 4 zeigt eine Ansicht von unten auf das Ruder 100. Der untere Ruderabschnitt 11 weist ein unsymmetrisches Profil 30 mit einer Saugseite 31 und einer Druckseite 32 auf. Die Druckseite 32 ist dabei auf der Seite 12 des unteren Ruderabschnitts 11 angeordnet, in die der untere Ruderabschnitt 11 gebogen oder abgewinkelt ist. Zudem weist auch der obere Ruderabschnitt 10 je eine Saugseite 33 und eine Druckseite 34 auf (Fig. 3). Dabei liegen wie in Fig. 3 gezeigt die Druckseiten 32, 34 des unteren Ruderabschnitts 11 und des oberen Ruderabschnitts 10 auf der gleichen Seite 12 des Ruders 100.

Fig. 5 zeigt eine Hinteransicht einer weiteren Ausgestaltung eines Ruders 100 mit einem oberen Ruderabschnitt 10 und einem unteren Ruderabschnitt 11. Das Ruder 100 der Fig. 5 ist im Wesentlichen identisch mit dem Ruder 100 der Fig. 1 bis 4, unterscheidet sich jedoch in einem anders ausgestalteten Übergangsbereich 35. Der Übergangsbereich 35 des Ruders 100 ist gegenüber dem Übergangsbereich 22 der Fig. 1 bis 4 in etwa teilring- oder teilbogenförmig ausgebildet mit einem Krümmungsradius 36 zwischen 0,5 m und 5 m. Durch den teilring- oder teilbogenförmigen Übergangsbereich ist der untere Ruderabschnitt zu einer Seite 12 des Ruders 100 hin gebogen ausgebildet und die obere Erstreckungsebene 25 und die untere Erstreckungsebene 27 stehen in einem Winkel 29 zueinander.

Fig. 6 zeigt eine Hinteransicht eines Doppelpropellerschiffes 200. Das Doppelpropellerschiff 200 weist beidseitig eines Schiffsrumpfs 210 einen ersten Propeller 211 und einen zweiten Propeller 212 auf. Im Nachstrom hinter dem ersten Propeller 211 ist ein erstes Ruder 100a gemäß den Fig. 1 bis 4 angeordnet. Im Nachstrom hinter dem zweiten Propeller 212 ist ein zweites Ruder 100b gemäß den Fig. 1 bis 4 angeordnet. Das erste Ruder 100a und das zweite Ruder 100b sind spiegelbildlich zueinander ausgebildet. Der untere Ruderabschnitt 11a des ersten Ruders 100a ist in Richtung des Schiffrumpfes 210 hin abgewinkelt ausgebildet. Der untere Ruderabschnitt 11b des zweiten Ruders 100b ist ebenfalls in Richtung des Schiffsrumpfs 210 hin abgewinkelt ausgebildet. Der obere Ruderabschnitt 10a und der untere Ruderabschnitt 11a des ersten Ruders 100a weisen Saugseiten 31, 33 auf, welche auf der dem Schiffsrumpf 210 abgewandten Seite des Ruders 100a angeordnet sind. Entsprechend weist auch das zweite Ruder 100b im oberen Ruderabschnitt 10b und im unteren Ruderabschnitt 11b jeweils eine Saugseite 31, 33 auf, welche auf der dem Schiffsrumpf 213 abgewandten Seite angeordnet sind. Zusätzlich weisen die Ruder 100a, 100b in den oberen Ruderabschnitten 10a, 10b und in den unteren Ruderabschnitten 11a, 11b Druckseiten 32, 34 auf, welche jeweils auf der dem Schiffsrumpf 210 zugewandten Seite des Ruders 100a, 100b angeordnet sind.

### Liste der Bezugszeichen

- 100: Ruder
- 100a: Erstes Ruder
- 100b: Zweites Ruder

- 10: Oberer Ruderabschnitt
- 10a: Oberer Ruderabschnitt
- 10b: Oberer Ruderabschnitt
- 11: Unterer Ruderabschnitt
- 11a: Unterer Ruderabschnitt
- 11b: Unterer Ruderabschnitt
- 12: Seite
- 13: Hinteres Ende
- 14: Flosse
- 15: Oberes Ende
- 16: Gleitschwenkkolbenanlenkung
- 17: Obere Anströmkante
- 18: Obere Endleiste
- 19: Untere Anströmkante

- 20: Untere Endleiste
- 21: Seitenwand
- 22: Übergangsbereich
- 23: Steuerbordseite
- 24: Knick
- 25: Obere Erstreckungsebene
- 26: Mittelebene
- 27: Untere Erstreckungsebene
- 28: Mittelebene
- 29: Winkel

- 30: Profil
- 31: Saugseite
- 32: Druckseite
- 33: Saugseite
- 34: Druckseite
- 35: Übergangsbereich
- 36: Krümmungsradius
- 37: Erste Höhe
- 38: Zweite Höhe
- 39: Gesamthöhe

- 40: Aufnahmeraum

- 200: Doppelpropellerschiff
- 210: Schiffsrumpf
- 211: Erster Propeller
- 212: Zweiter Propeller

## Patentansprüche

1. Ruder (100, 100a, 100b) für Doppelpropellerschiffe (200),
wobei das Ruder (100, 100a, 100b) ausgebildet ist, im Nachstrom eines Propellers (211, 212) eines Doppelpropellerschiffes (200) angeordnet zu werden, wobei das Ruder (100, 100a, 100b) einen oberen Ruderabschnitt (10, 10a, 10b) und einen unteren Ruderabschnitt (11, 11a, 11b) umfasst,
wobei der untere Ruderabschnitt (11, 11a, 11b) zu einer Seite (12) des Ruders gebogen oder abgewinkelt ist,
wobei genau ein unterer Ruderabschnitt (11, 11a, 11b) vorgesehen ist,
wobei zwischen dem oberen Ruderabschnitt (10, 10a, 10b) und dem unteren Ruderabschnitt (11, 11a, 11b) ein Übergangsbereich (22) vorgesehen ist, wobei der Übergangsbereich (22) teilbogenförmig, teilringförmig oder keilförmig ausgebildet ist,
wobei der Übergangsbereich (22) im am Doppelpropellerschiff (200) angeordneten Zustand des Ruders (100, 100a, 100b) auf Höhe der Propellerachse liegt, sodass der obere Ruderabschnitt (10, 10a, 10b) oberhalb der Propellerachse und der untere Ruderabschnitt (11, 11a, 11b) unterhalb der Propellerachse liegt, und wobei der obere Ruderabschnitt (10, 10a, 10b) eine Saugseite (33) und eine Druckseite (34) aufweist und/oder wobei der untere Ruderabschnitt (11, 11a, 11b) eine Saugseite (31) und eine Druckseite (32) aufweist, sodass im am Doppelpropellerschiff (200) angeordneten Zustand des Ruders (100, 100a, 100b) einer durch eine Beeinflussung des Nachstroms durch einen Schiffsrumpf (210) des Doppelpropellerschiffs (200) hervorgerufenen, seitlich in Richtung einer Schiffsmittelebene wirkenden Auftriebskraft entgegengewirkt wird.

2. Ruder (100, 100a, 100b) nach Anspruch 1, **dadurch gekennzeichnet, dass** der obere Ruderabschnitt (10, 10a, 10b) einen Aufnahmeraum (40) zur Aufnahme eines Ruderschafts aufweist.

3. Ruder (100, 100a, 100b) nach Anspruch 1 oder 2, **dadurch gekennzeichnet, dass** das Ruder (100, 100a, 100b) keine Hilfsruder oder Stabilisierungsruder aufweist, und/oder dass der untere Ruderabschnitt (11, 11a, 11b) kein Hilfsruder oder Stabilisierungsruder ist.

4. Ruder (100, 100a, 100b) nach einem der vorgenannten Ansprüche, **dadurch gekennzeichnet, dass** der untere Ruderabschnitt (11, 11a, 11b) in einem Winkel (29) zu dem oberen Ruderabschnitt (10, 10a, 10b) steht, wobei insbesondere der Winkel (29) zwischen 5° und 35°, bevorzugt zwischen 10° und 30°, besonders bevorzugt zwischen 15° und 25°, ganz besonders bevorzugt 20°, beträgt.

5. Ruder (100, 100a, 100b) nach Anspruch 4, **dadurch gekennzeichnet, dass** der obere Ruderabschnitt (10, 10a, 10b) sich in einer oberen Erstreckungsebene (25) erstreckt, wobei die obere Erstreckungsebene (25) bevorzugt parallel zu einer oberen Anströmkante (17) und/oder zu einer oberen Endleiste (18) des Ruders verläuft, und dass der untere Ruderabschnitt (11, 11a, 11b) sich in einer unteren Erstreckungsebene (27) erstreckt, wobei die untere Erstreckungsebene (27) bevorzugt parallel zu einer unteren Anströmkante (19) und/oder zu einer unteren Endleiste (20) des Ruders verläuft, wobei die untere Erstreckungsebene (27) in dem Winkel (29) zu der oberen Erstreckungsebene (25) steht.

6. Ruder (100, 100a, 100b) nach einem der vorgenannten Ansprüche, **dadurch gekennzeichnet, dass** der teilbogenförmig oder teilringförmig ausgebildete Übergangsbereich (22, 35) einen Krümmungsradius (36) zwischen 0,1 m und 10,0 m, bevorzugt zwischen 0,5 m und 5,0 m, besonders bevorzugt zwischen 1,0 m und 2,0 m, aufweist.

7. Ruder (100, 100a, 100b) nach einem der vorgenannten Ansprüche, **dadurch gekennzeichnet, dass** der obere Ruderabschnitt (10, 10a, 10b) eine Saugseite (33) und eine Druckseite (34) aufweist und dass der untere Ruderabschnitt (11, 11a, 11b) eine Saugseite (31) und eine Druckseite (32) aufweist, wobei die Saugseite (31) des unteren Ruderabschnitts (11, 11a, 11b) und die Saugseite (33) des oberen Ruderabschnitts (10, 10a, 10b) auf der gleichen Seite des Ruders oder auf gegenüberliegenden Seiten des Ruders angeordnet sind.

8. Ruder (100, 100a, 100b) nach einem der vorgenannten Ansprüche, **dadurch gekennzeichnet, dass** eine erste Höhe (37) des oberen Ruderabschnitts (10, 10a, 10b) um einen Faktor zwischen 1 und 2, bevorzugt zwischen 1,1 und 1,8, weiter bevorzugt zwischen 1,2 und 1,5, insbesondere bevorzugt zwischen 1,3 und 1,4, größer ist als eine zweite Höhe (38) des unteren Ruderabschnitts (11, 11a, 11b).

9. Ruder (100, 100a, 100b) nach einem der vorgenannten Ansprüche, **dadurch gekennzeichnet, dass** der obere Ruderabschnitt (10, 10a, 10b) und/oder der untere Ruderabschnitt (11, 11a, 11b) twistierte Ruderabschnitte sind.

10. Ruder (100, 100a, 100b) nach einem der vorgenannten Ansprüche, **dadurch gekennzeichnet, dass** das Ruder (100, 100a, 100b) eine Ruderbirne umfasst, wobei die Ruderbirne bevorzugt am Übergangsbereich (22, 35) angeordnet ist, und/oder
dass das Ruder (100, 100a, 100b) ein Flossenruder ist und eine, insbesondere angelenkte, Flosse (14) umfasst, wobei die Flosse (14) bevorzugt nur am oberen Ruderabschnitt (10, 10a, 10b) angeordnet ist.

11. Doppelpropellerschiff (200) umfassend einen Schiffsrumpf (210), zwei Propeller (211, 212) und zwei Ruder (100, 100a, 100b) nach einem der Ansprüche 1 bis 10, **dadurch gekennzeichnet, dass** ein erstes Ruder (100a) im Nachstrom eines ersten Propellers (211) angeordnet ist, und dass ein zweites Ruder (100b) im Nachstrom eines zweiten Propellers (212) angeordnet ist.

12. Doppelpropellerschiff (200) nach Anspruch 11, **dadurch gekennzeichnet, dass** das erste Ruder (100a) spiegelsymmetrisch zu dem zweiten Ruder (100b) ausgebildet ist, und/oder
dass die unteren Ruderabschnitte (11, 11a, 11b) des ersten Ruders (100a) und des zweiten Ruders (100b) zum Schiffsrumpf (210) hin gebogen oder abgewinkelt sind.

13. Doppelpropellerschiff (200) nach einem der Ansprüche 11 oder 12, **dadurch gekennzeichnet, dass** die oberen Ruderabschnitte (10, 10a, 10b) der zwei Ruder (100, 100a, 100b) jeweils eine Saugseite (33) und eine Druckseite (34) aufweisen, wobei die Saugseiten (33) auf der dem Schiffsrumpf (210) abgewandten Seite der Ruder (100, 100a, 100b) angeordnet sind.

14. Doppelpropellerschiff (200) nach einem der Ansprüche 11 bis 13, **dadurch gekennzeichnet, dass** das Doppelpropellerschiff (200) ausgebildet ist, zum Steuern nach Steuerbord, bevorzugt nur, ein backbordseitiges Ruder (100, 100a, 100b) zu legen und zum Steuern nach Backbord, bevorzugt nur, ein steuerbordseitiges Ruder (100, 100a, 100b) zu legen.

15. Verwendung eines Ruders nach einem der Ansprüche 1 bis 10 in einem Doppelpropellerschiff (200).

## Claims

1. Rudder (100, 100a, 100b) for twin propeller ships (200),
wherein the rudder (100, 100a, 100b) is configured to be arranged in the wake of a propeller (211, 212) of a twin propeller ship (200),
wherein the rudder (100, 100a, 100b) comprises an upper rudder portion (10, 10a, 10b) and a lower rudder portion (11, 11a, 11b),
wherein the lower rudder portion (11, 11a, 11b) is bent or angled towards one side (12) of the rudder,
wherein exactly one lower rudder portion (11, 11a, 11b) is provided,
wherein a transition region (22) is provided between the upper rudder portion (10, 10a, 10b) and the lower rudder portion (11, 11a, 11b), wherein the transition region (22) is configured in a partially arcuate, partially annular or wedge-shaped manner,
wherein the transition region (22) is located at the height of the propeller shaft in the state when the rudder (100, 100a, 100b) is arranged on the twin propeller ship (200), such that the upper rudder portion (10, 10a, 10b) is located above the propeller shaft and the lower rudder portion (11, 11a, 11b) is located below the propeller shaft, and wherein the upper rudder portion (10, 10a, 10b) has a suction side (33) and a pressure side (34) and/or wherein the lower rudder portion (11, 11a, 11b) has a suction side (31) and a pressure side (32), such that in the state when the rudder (100, 100a, 100b) is arranged on the twin propeller ship (200) a buoyancy force that is caused by influencing of the wake by a hull (210) of the twin propeller ship (200) and acts laterally in the direction of a ship central plane is counteracted.

2. Rudder (100, 100a, 100b) according to claim 1, **characterised in that** the upper rudder portion (10, 10a, 10b) comprises a receiving space (40) for receiving a rudder post.

3. Rudder (100, 100a, 100b) according to either claim 1 or claim 2, **characterised in that** the rudder (100, 100a, 100b) does not have any auxiliary rudders or stabilising rudders, and/or **in that** the lower rudder portion **(11,** 11a, 11b) is not an auxiliary rudder or stabilising rudder.

4. Rudder (100, 100a, 100b) according to any of the preceding claims, **characterised in that** the lower rudder portion **(11,** 11a, 11b) is at an angle (29) to the upper rudder portion (10, 10a, 10b), wherein in particular the angle (29) is between 5° and 35°, preferably between 10° and 30°, particularly preferably between 15° and 25°, very particularly preferably 20°.

5. Rudder (100, 100a, 100b) according to claim 4, **characterised in that** the upper rudder portion (10, 10a, 10b) extends in an upper extension plane (25), wherein the upper extension plane (25) preferably extends in parallel with an upper leading edge (17) and/or an upper trailing edge (18) of the rudder, and that the lower rudder portion **(11,** 11a, 11b) extends in a lower extension plane (27), wherein the lower extension plane preferably extends in parallel with a lower leading edge (19) and/or a lower trailing edge (20) of the rudder, wherein the lower extension plane (27) is at the angle (29) to the upper extension plane (25).

6. Rudder (100, 100a, 100b) according to any of the preceding claims, **characterised in that** the partially arcuate or partially annular transition region (22, 35) has a radius of curvature (36) of between 0.1 m and 10.0 m, preferably between 0.5 m and 5.0 m, particularly preferably between 1.0 m and 2.0 m.

7. Rudder (100, 100a, 100b) according to any of the preceding claims, **characterised in that** the upper rudder portion (10, 10a, 10b) has a suction side (33) and a pressure side (34), and that the lower rudder portion (11, 11a, 11b) has a suction side (31) and a pressure side (32), wherein the suction side (31) of the lower rudder portion (11, 11a, 11b) and the suction side (31) of the upper rudder portion (10, 10a, 10b) are arranged on the same side of the rudder or on opposing sides of the rudder.

8. Rudder (100, 100a, 100b) according to any of the preceding claims, **characterised in that** a first height (37) of the upper rudder portion (10, 10a, 10b) is larger by a factor between 1 and 2, preferably between 1.1 and 1.8, further preferably between 1.2 and 1.5, particularly preferably between 1.3 and 1.4, than a second height (38) of the lower rudder portion (11, 11a, 11b).

9. Rudder (100, 100a, 100b) according to any of the preceding claims, **characterised in that** the upper rudder portion (10, 10a, 10b) and/or the lower rudder portion (11, 11a, 11b) are twisted rudder portions.

10. Rudder (100, 100a, 100b) according to any of the preceding claims, **characterised in that** the rudder (100, 100a, 100b) comprises a rudder bulb, wherein the rudder bulb is preferably arranged on the transition region (22, 35), and/or
that the rudder (100, 100a, 100b) is a finned rudder and comprises an in particular articulated fin (14) wherein the fin (14) is preferably arranged only on the upper rudder portion (10, 10a, 10b).

11. Twin propeller ship (200) comprising a hull (210), two propellers (211, 212) and two rudders (100, 100a, 100b) according to any of claims 1 to 10, **characterised in that** a first rudder (100a) is arranged in the wake of a first propeller (211), and **in that** a second rudder (100b) is arranged in the wake of a second propeller (212).

12. Twin propeller ship (200) according to claim 11, **characterised in that** the first rudder (100a) is configured mirror-symmetrically with respect to the second rudder (100b), and/or
**in that** the lower rudder portions (11, 11a, 11b) of the first rudder (100a) and of the second rudder (100b) are curved or angled towards the hull (210).

13. Twin propeller ship (200) according to either claim 11 or claim 12, **characterised in that** the upper rudder portions (10, 10a, 10b) of the two rudders (100, 100a, 100b) each have a suction side (33) and a pressure side (34), wherein the suction sides (33) are arranged on the side of the rudder (100, 100a, 100b) facing away from the hull (210).

14. Twin propeller ship (200) according to any of claims 11 to 13, **characterised in that** the twin propeller ship (200) is configured, for steering to starboard, to lay, preferably only, one portside rudder (100, 100a, 100b), and for steering to portside to lay, preferably only, one starboard rudder (100, 100a, 100b).

15. Use of a rudder according to any of claims 1 to 10 in a twin propeller ship (200).

## Revendications

1. Gouvernail (100, 100a, 100b) pour des navires à double hélice (200),
dans lequel le gouvernail (100, 100a, 100b) est réalisé pour être disposé dans le sillage d'une hélice (211, 212) d'un navire à double hélice (200), dans lequel le gouvernail (100, 100a, 100b) comprend une section supérieure de gouvernail (10, 10a, 10b) et une section inférieure de gouvernail (11, 11a, 11b),
dans lequel la section inférieure de gouvernail (11, 11a, 11b) est cintrée ou inclinée vers un côté (12) du gouvernail,
dans lequel précisément une section inférieure de gouvernail (11, 11a, 11b) est prévue,
dans lequel une zone de transition (22) est prévue entre la section supérieure de gouvernail (10, 10a, 10b) et la section inférieure de gouvernail (11, 11a, 11b), dans lequel la zone de transition (22) est réalisée en forme d'arc partiel, en forme d'anneau partiel ou en forme de coin,
dans lequel la zone de transition (22) se situe à hauteur de l'axe d'hélice lorsque le gouvernail (100, 100a, 100b) est disposé sur le navire à double hélice (200) si bien que la section inférieure de gouvernail (10, 10a, 10b) se situe au-dessus de l'axe d'hélice et que la section inférieure de gouvernail (11, 11a, 11b) se situe en dessous de l'axe d'hélice, et dans lequel la section supérieure de gouvernail (10, 10a, 10b) présente un côté d'aspiration (33) et un côté de pression (34) et/ou dans lequel la section inférieure de gouvernail (11, 11a, 11b) présente un côté d'aspiration (31) et un côté de pression (32) de manière à contrecarrer, lorsque le gouvernail (100, 100a, 100b) est disposé sur le navire à double hélice (200), une force portante provoquée par une influence du sillage à travers une coque de navire (210) du navire à double hélice (200), agissant latéralement en direction d'un plan central de navire.

2. Gouvernail (100, 100a, 100b) selon la revendication 1, **caractérisé en ce que** la section supérieure de gouvernail (10, 10a, 10b) présente un espace de réception (40) destiné à recevoir une mèche de gouvernail.

3. Gouvernail (100, 100a, 100b) selon la revendication 1 ou 2, **caractérisé en ce que** le gouvernail (100, 100a, 100b) ne présente aucun gouvernail auxiliaire ou aucun gouvernail de stabilisation, et/ou que la section inférieure de gouvernail (11, 11a, 11b) n'est pas un gouvernail auxiliaire ou un gouvernail de stabilisation.

4. Gouvernail (100, 100a, 100b) selon l'une quelconque des revendications précédentes, **caractérisé en ce que** la section inférieure de gouvernail (11, 11a, 11b) se situe à un angle (29) par rapport à la section supérieure de gouvernail (10, 10a, 10b), dans lequel en particulier l'angle (29) est compris entre 5° et 35°, de manière préférée entre 10° et 30°, de manière particulièrement préférée entre 15° et 25°, de manière très particulièrement préférée de 20°.

5. Gouvernail (100, 100a, 100b) selon la revendication 4, **caractérisé en ce que** la section supérieure de gouvernail (10, 10a, 10b) s'étend dans un plan d'extension supérieur, dans lequel le plan d'extension supérieur (25) s'étend de manière préférée parallèlement à un bord d'attaque supérieur (17) et/ou à une baguette d'extrémité supérieure (18) du gouvernail, et que la section inférieure de gouvernail (11, 11a, 11b) s'étend dans un plan d'extension inférieur (27), dans lequel le plan d'extension inférieur (27) s'étend de manière préférée parallèlement à un bord d'attaque inférieur (19) et/ou à une baguette d'extrémité inférieure (20) du gouvernail, dans lequel le plan d'extension inférieur (27) se situe à l'angle (29) par rapport au plan d'extension supérieur (25).

6. Gouvernail (100, 100a, 100b) selon l'une quelconque des revendications précédentes, **caractérisé en ce que** la zone de transition (22, 35) réalisée en forme d'arc partiel ou en forme d'anneau partiel présente un rayon d'incurvation (36) entre 0,1 m et 10,0 m, de manière préférée entre 0,5 m et 5,0 m, de manière particulièrement préférée entre 1,0 m et 2,0 m.

7. Gouvernail (100, 100a, 100b) selon l'une quelconque des revendications précédentes, **caractérisé en ce que** la section supérieure de gouvernail (10, 10a, 10b) présente un côté d'aspiration (33) et un côté de pression (34), et que la section inférieure de gouvernail (11, 11a, 11b) présente un côté d'aspiration (31) et un côté de pression (32), dans lequel le côté d'aspiration (31) de la section inférieure de gouvernail (11, 11a, 11b) et le côté d'aspiration (33) de la section supérieure de gouvernail (10, 10a, 10b) sont disposés sur le même côté du gouvernail ou sur des côtés opposés du gouvernail.

8. Gouvernail (100, 100a, 100b) selon l'une quelconque des revendications précédentes, **caractérisé en ce qu'**une première hauteur (37) de la section supérieure de gouvernail (10, 10a, 10b) est supérieure d'un facteur entre 1 et 2, de manière préférée entre 1,1 et 1,8, de manière davantage préférée entre 1,2 et 1,5, en particulier de manière préférée entre 1,3 et 1,4, à une hauteur (38) de la section inférieure de gouvernail (11, 11a, 11b).

9. Gouvernail (100, 100a, 100b) selon l'une quelconque des revendications précédentes, **caractérisé en ce que** la section supérieure de gouvernail (10, 10a, 10b) et/ou la section inférieure de gouvernail (11, 11a, 11b) sont des sections de gouvernail tordues.

10. Gouvernail (100, 100a, 100b) selon l'une quelconque des revendications précédentes, **caractérisé en ce que** le gouvernail (100, 100a, 100b) comprend une poire, dans lequel la poire est disposée de manière préférée sur la zone de transition (22, 35), et/ou
**que** le gouvernail (100, 100a, 100b) est un gouvernail à aileron et comprend un aileron (14) en particulier articulé, dans lequel l'aileron (14) est disposé de manière préférée seulement sur la section supérieure de gouvernail (10, 10a, 10b).

11. Navire à double hélice (200) comprenant une coque de navire (210), deux hélices (211, 212) et deux gouvernails (100, 100a, 100b) selon l'une quelconque des revendications 1 à 10, **caractérisé en ce qu'**un premier gouvernail (100a) est disposé dans le sillage d'une première hélice (211), et qu'un second gouvernail (100b) est disposé dans le sillage d'une seconde hélice (212).

12. Navire à double hélice (200) selon la revendication 11, **caractérisé en ce que** le premier gouvernail (100a) est réalisé de manière symétrique en miroir par rapport au second gouvernail (100b), et/ou
**que** les sections inférieures de gouvernail (11, 11a, 11b) du premier gouvernail (100a) et du second gouvernail (100b) sont cintrées ou inclinées par rapport à la coque de navire (210).

13. Navire à double hélice (200) selon l'une des revendications 11 ou 12, **caractérisé en ce que** les sections supérieures de gouvernail (10, 10a, 10b) des deux gouvernails (100, 100a, 100b) présentent chacune un côté d'aspiration (33) et un côté de pression (34), dans lequel les côtés d'aspiration (33) sont disposés sur le côté des gouvernails (100, 100a, 100b) opposé à la coque de navire (210).

14. Navire à double hélice (200) selon l'une quelconque des revendications 11 à 13, **caractérisé en ce que** le navire double hélice (200) est réalisé pour placer, de manière préférée seulement, un gouvernail (100, 100a, 100b) côté bâbord pour la commande vers le côté tribord et pour placer, de manière préférée seulement, un gouvernail (100, 100a, 100b) côté tribord pour la commande vers le côté bâbord.

15. Utilisation d'un gouvernail selon l'une quelconque des revendications 1 à 10 dans un navire à double hélice (200).
